# EUROPÄISCHE PATENTSCHRIFT

(11) **EP 1 226 847 B1**
(45) Veröffentlichungstag und Bekanntmachung des Hinweises auf die Patenterteilung: **10.12.2003**
(21) Anmeldenummer: 02001884.2
(22) Anmeldetag: 28.01.2002
(51) Int. Cl.: A63C 5/00, A63C 9/00

(54) **Kurzski**
Short Ski
Ski court

(30) Priorität: 30.01.2001 DE 20101556 U
(43) Veröffentlichungstag der Anmeldung: 31.07.2002
(73) Patentinhaber: Kuchler, Marcus, 80799 München (DE)
(72) Erfinder: Kuchler, Marcus, 80799 München (DE)
(74) Vertreter: Strehl Schübel-Hopf & Partner

(56) Entgegenhaltungen:
- EP-A- 0 385 842
- DE-A- 3 442 292
- DE-U- 29 800 470
- FR-A- 2 273 563
- US-A- 4 188 046
- US-A- 4 280 715
- US-A- 4 836 571

## Beschreibung

Für Abfahrtsski werden üblicherweise Skibindungen verwendet, die Halt für spezielle Skischuhe geben. Der Skischuh wird vorne und hinten arretiert und gibt dem Fahrer durch seine Steifheit die Möglichkeit, durch Gewichtsverlagerung Druck auf die Seitenkanten des Skis zu übertragen und diesen damit zu steuern.

Bei Snowboards sind auch sogenannte Softbindungen bekannt, die Halt für Fuß und Unterschenkel eines Fahrers bieten und so auch für Skischuhe aus einem weichen Material geeignet sind. Das Fahrprinzip des Snowboards erfordert eine Schrägstellung der Skischuhe zur Fahrtrichtung ohne direkte Übertragung der Seitenführungskräfte auf den Ski. Daher läßt sich das Prinzip der Soft-Snowboardbindung nicht auf den herkömmlichen Alpinski übertragen.

Aus FR-A-2 273 563 ist eine Bindung für einen Ski mit den im ersten Teil des Anspruchs 1 angegebenen Merkmalen bekannt. Dort ist bei einer Ausführungsform auf dem Ski-Basiskörper ein Grundelement befestigt, an dessen Seitenflanschen Halbschalen mit einer Manschette zum Halten des Skischuhs schwenkbar gelagert sind.

In US-A-4,280,715 ist ferner ein Ski mit einer angeformten Fersenstütze offenbart, die den hinteren Teil des Skistiefels auf drei Seiten umgibt und an der sich der Stiefel mittels eines Gurtes festlegen läßt.

Keine derzeit bekannte Skibindung ermöglicht eine kontrollierte Abfahrt in auf einen Alpinski aufgeschnallten, herkömmlichen Berg- oder Turnschuhen. Dies führt insbesondere zu dem Nachteil, daß Bergsteiger, die z.B. im Frühjahr auf Restschnee abfahren wollen, entweder eine komplette Tourenskiausrüstung mit sich führen müssen, oder einfache sogenannte Firngleiter aufschnallen, die jedoch keine Fixierung des Unterschenkels vorsehen und daher nur wenig Möglichkeit zur Seitenführung geben.

Aufgabe der Erfindung ist es daher, die vorstehenden Nachteile zu überwinden und eine Skibindung für einen Abfahrtsski, insbesondere einen Kurzski anzugeben, der die Möglichkeit bietet, mit Schuhen nahezu jeder Art und Größe zu fahren.

Die Lösung dieser Aufgabe ist in Anspruch 1 angegeben. Die danach vorgesehene flächige Anlage von den Schuh haltenden Bügeln an am Ski-Basiskörper angeformten Seitenwangen ermöglicht eine gute Übertragung von Seitenführungs- und Drehkräften vom Schuh auf den Ski und damit ein effektives Steuern durch Gewichtsverlagerungen des Fahrers.

Vorteilhafte Ausgestaltungen der Erfindung sind in den Unteransprüchen angegeben. So verfügt die Bindung gemäß Anspruch 2 und 3 über ein Ristband zum Festschnallen des Fußes am Schuhspann. Durch verschiedene Verbindungslöcher an der Seitenwange und am Ristband läßt sich dieses Band horizontal und vertikal justieren.

In Anspruch 4 bis 6 sind Gestaltungen der Verbindungen und Verschlüsse für Stütze, Manschette und Ristband angegeben, mit denen eine hohe Variabilität hinsichtlich der Größe und Form des festzuschnallenden Schuhs erzielt wird.

Nach Anspruch 7 ist die Oberseite des Basiskörpers profiliert, um dem Schuh zusätzlichen Schutz gegen Wegrutschen zu geben. Gemäß Anspruch 8 weist die Unterseite Metallkanten und konkave Kanäle auf, die die Fahreigenschaften des Skis verbessern.

Basiskörper und Bügel lassen sich kostengünstig im Spritzgußverfahren herstellen. Manschette und Ristband werden aus Schaumstoff gefertigt und durch Hart-Kunststoff-Bauteile an den Verschlüssen verstärkt.

Ein bevorzugtes Ausführungsbeispiel wird nachstehend anhand der Zeichnung erläutert. Darin zeigt:
Fig. 1 eine schematische Seitenansicht des gesamten Kurzskis;
Fig. 2 eine schematische Draufsicht desselben Skis; und
Fig. 3 eine Schnittansicht entlang der Linie III-III der Fig. 1.

In Fig. 1 sind der Basiskörper **10** des Skis und die Bindung in Seitenansicht dargestellt. Hauptbestandteile der Bindung sind eine aus zwei starren flächigen Bügeln **11** bestehende Stütze, eine an den Bügeln **11** angebrachte Manschette **12** und ein Ristband **13**. Die beiden Bügel **11** und das Ristband **13** sind jeweils durch Schraubverbindungen **14**, **15** an Seitenwangen **16** des Basiskörpers **10** drehbar gelagert.

Die Seitenwangen **16** sind in dem Bereich, in dem die Bügel **11** angelenkt sind, verstärkt und von außen her mit Ausnehmungen **17** versehen, deren Dicke etwa der Wandstärke der Bügel **11** entspricht. Die Ausnehmungen **17** sind so gestaltet, daß die Bügel **11** zwar, z.B. für Transportzwecke, vollständig nach vorne geklappt werden können, ein Ausweichen nach hinten jedoch dadurch verhindern, daß die Bügel **11** am dickeren Bereich der Seitenwangen **16** anstoßen.

Ferner ist zu erkennen, daß die Bügel **11** und im Bereich der Ausnehmungen **17** flächig an den Seitenwangen **16** anliegen und dadurch von den Seitenwangen **16** gegen Torsion abgestützt werden.

Die generell ringförmige Manschette **12** läßt sich durch eine Schnalle **18**, wie sie Skibindungen und -stiefeln bekannt ist, in ihrem Durchmesser einstellen. Ferner lassen sich die Schraubverbindungen **19,** mit denen die Manschette **12** an den Bügeln **11** schwenkbar befestigt ist, lösen und zur Einstellung auf die individuelle Knöchelposition längs in den Bügeln **11** vorhandenen Schlitzen **20** verschieben.

Auch das Ristband **13** ist mit einer verstellbaren Schnalle **21** versehen. Ferner sind an mindestens einem Ende des Ristbandes **13** mehrere Löcher **22** vorgesehen, mit denen sich die Bandlänge anpassen läßt. Gegebenenfalls überstehende Bandenden werden eingefaltet oder abgeschnitten. Zusätzlich kann die Position des Ristbandes **13** am Basiskörper **10** in Längsrichtung dadurch variiert werden, das die Schraubverbindung **15** an einem von mehreren in jeder Seitenwange **16** vorhandenen Löchern **23** vorgenommen wird.

Die geschilderten verschiedenen Justierelemente gestatten es, die Skibindung der vorliegenden Erfindung für Schuhe verschiedenster Art und Größe anzupassen. Tatsächlich ist der Kurzski mit fast allen gängigen Schuhtypen, insbesondere Turn- und Bergschuhen, sowie für Schuhgrößen im Bereich von 24 bis 46 fahrbar.

Wie aus Fig. 2 ersichtlich, sind an der Oberseite des Basiskörpers **10** Profilformationen **24** vorgesehen, die ein Rutschen des Schuhs auf dem Basiskörper **10** verhindern. Insbesondere im Mittelbereich, wo der Schuh fixiert werden soll, weisen diese Profilformationen **24** in unterschiedliche Richtungen weisende Rippen und Zacken auf.

Gemäß Fig. 1 ist der Basiskörper **10** ist an seinem Vorder- und seinem Hinterende leicht nach oben gewölbt, damit der Schnee beim Fahren nach unten gedrückt wird. Die Gesamtlänge des Skis beträgt bei dem dargestellten Ausführungsbeispiel etwa 60 cm.

Die Schnittansicht der Fig. 3 läßt erkennen, daß die Seitenwangen **16** hohl sind. Diese Gestaltung ist für die Herstellung in Spritzgußtechnik und zur Gewichtsverringerung günstig. An besonders belasteten Stellen können Verstärkungen aus Metall oder einem anderen Material in die Hohlräume eingesetzt sein.

Wenigstens über einen Bereich der unteren ebenen Länge des Basiskörpers **10** sind Metallkanten **25** angenietet oder angeschraubt, die dem Ski auch bei weniger griffiger Schneeoberfläche Halt geben und auch starkes Bremsen ermöglichen. Ferner sind an der Unterseite des Basiskörpers **10** im Mittelbereich Rillen **26** zu sehen, die die Führungseigenschaften des Skis verbessern.

Die Erfindung wurde für einen Kurzski beschrieben, da bei diesem die während der Fahrt auftretenden Kräfte geringer sind und sich somit leichter durch eine reine Kunststoffbindung steuern lassen. Das erfinderische Bindungsprinzip ist aber ebenso für Alpinski normaler Länge und für Monoski anwendbar.

## Patentansprüche

1. Ski mit einem Basiskörper (**10**) und einer Bindung, die auf jeder Längsseite des Basiskörpers einen von diesem generell nach oben ragenden und um eine im wesentlichen horizontale Achse schwenkbar mit dem Basiskörper verbunden Bügel (**11**) sowie eine an den Bügeln angebrachte Manschette (**12**) zum Halten des Unterschenkels aufweist,
**dadurch gekennzeichnet, daß** jeder Bügel (**11**) an einer am Basiskörper (**10**) angeformten Seitenwange (**16**) gelagert ist und im Bereich seiner Schwenkverbindung flächig an der Seitenwange anliegt.

2. Ski nach Anspruch 1, wobei die Seitenwangen (**16**) an ihren Außenseiten Ausnehmungen (**17**) aufweisen, die so gestaltet sind, daß sie ein Umlegen der Bügel (**11**) aus ihrer nach oben weisenden Stellung nach vorne gestatten, nach hinten jedoch verhindern.

3. Ski nach Anspruch 1 oder 2, wobei die Bindung ferner ein Ristband (**13**) zum Halten des Fußes aufweist.

4. Ski nach Anspruch 3, wobei das Ristband (**13**) vertikal und horizontal einstellbar an den Seitenwangen (**16**) angebracht ist und die Einstellung vorzugsweise über mehrere Löcher (**23**) in mindestens einer Seitenwange (**16**) und mehrere Löcher (**22**) im Ristband (**13**) erfolgt.

5. Ski nach Anspruch 3 oder 4, wobei die Bügel (**11**) und/oder die Manschette (**12**) und/oder das Ristband (**13**) durch Schraubverbindungen (**14**, **15**) befestigt sind.

6. Ski nach einem der Ansprüche 3 bis 5, wobei die Manschette (**12**) und/oder das Ristband (**13**) durch eine Schnalle (**18**, **21**) im Querschnitt einstellbar ist.

7. Ski nach einem der vorstehenden Ansprüche, wobei die Manschette (**12**) verschiebbar an den Bügeln (**11**) befestigt ist.

8. Ski nach einem der vorstehenden Ansprüche, wobei die Oberseite des Basiskörpers (**10**) mit Profilformationen (**24**) versehen ist.

9. Ski nach einem der vorstehenden Ansprüche, wobei die Unterseite des Basiskörpers (**10**) an den Längsseiten Metallkanten (**25**) und im Mittelbereich Führungsrillen (**26**) aufweist.

10. Ski nach einem der vorstehenden Ansprüche, wobei der Basiskörper (**10**) und die Bügel (**11**) im Spritzgußverfahren hergestellt sind.

## Claims

1. A ski having a base (**10**) and a binding, the binding comprising, on either side of the base, a bracket (**11**) extending generally upward from the base and being connected thereto for pivotal movement about a essentially horizontal axis, and a cuff (**12**) mounted on the brackets for holding the lower leg,
**characterised in that** either bracket (**11**) is mounted on a side wall (**16**) formed on the base (**10**) and is in surface abutment with the side wall in the region of its pivot connection.

2. The ski of claim 1, wherein the side walls (**16**) have their outer sides provided with recesses (**17**) which are shaped so as to allow the bracket (**11**) to be folded down forward from their upright position but prevent them from being folded rearward.

3. The ski of claim 1 or 2, wherein the binding further comprises a foot belt (**13**) for holding the foot.

4. The ski of claim 3, wherein the foot belt (**13**) is mounted on the side walls (**16**) for vertical and horizontal adjustment, the adjustment being done by a plurality of holes (**23**) in at least one side wall (**16**) and a plurality of holes (**22**) in the foot belt (**13**).

5. The ski of claim 3 or 4, wherein the brackets (**11**) and/or the cuff (**12**) and/or the foot belt (**13**) are fixed by screw connections (**14**, **15**).

6. The ski of any one of claims 3 to 5, wherein the cuff (**12**) and/or the foot belt (**13**) is adjustable in cross-section by means of a buckle (**18**, **21**).

7. The ski of any preceding claim, wherein the cuff (**12**) is adjustably mountted on the brackets (**11**).

8. The ski of any preceding claim, wherein the upper surface of the base (**10**) is provided with profiled formations (**24**).

9. The ski of any preceding claim, wherein the lower side of the base (**10**) comprises metal edges (**25**) along the longitudinal sides and guiding grooves (**26**) in the middle portion.

10. The ski of any preceding claim, wherein the base (**10**) and the brackets (**11**) are produced by injection moulding.

## Revendications

1. Ski avec un corps de base (10) et une fixation, qui présente de chaque côté longitudinal du corps de base un étrier (11) relié au corps de base, faisant saillie à partir de celui-ci généralement vers le haut et pivotant autour d'un axe essentiellement horizontal, ainsi qu'une manchette (12) montée sur les étriers pour le maintien de la jambe, **caractérisé en ce que** chaque étrier (11) est monté pivotant sur un montant latéral (16) formé sur le corps de base (10) et s'applique de façon plane sur le montant latéral dans la zone de sa liaison de pivotement.

2. Ski selon la revendication 1, **caractérisé en ce que** les montants latéraux (16) présentent des évidences (17) sur leurs côtés extérieurs, lesquels sont conçus de telle façon qu'ils permettent un déplacement des étriers(11) depuis leur position dirigée vers le haut en direction de l'avant, mais empêchent le déplacement en direction de l'arrière.

3. Ski selon la revendication 1 ou 2, **caractérisé en ce que** la fixation présente en outre une lanière de cou-de-pied (13) pour le maintien du pied.

4. Ski selon la revendication 3, **caractérisé en ce que** la lanière de cou-de-pied (13) est disposée de façon réglable verticalement et horizontalement sur les montants latéraux (16) et le réglage s'effectue de préférence par le biais de plusieurs trous (23) dans au moins un montant latéral (16) et plusieurs trous (22) dans la lanière de cou-de-pied (13).

5. Ski selon la revendication 3 ou 4, **caractérisé en ce que** les étriers(11) et/ou la manchette (12) et/ou la lanière de cou-de-pied (13) sont fixés par des liaisons à vis (14, 15).

6. Ski selon l'une des revendications 3 à 5, **caractérisé en ce que** la manchette (12) et/ou la lanière de cou-de-pied (13) non ajustables en section par le biais d'une boucle (18, 21).

7. Ski selon l'une des revendications précédentes, **caractérisé en ce que** la manchette (12) est fixée de façon coulissante aux étriers (11).

8. Ski selon l'une des revendications précédentes, **caractérisé en ce que** le côté supérieur du corps de base (10) est pourvu de formations profilées (24) .

9. Ski selon l'une des revendications précédentes, **caractérisé en ce que** le côté inférieur du corps de base (10) présente sur les côtés latéraux des arêtes métalliques (25) et sur sa partie centrale des gorges de guidage (26).

10. Ski selon l'une des revendications précédentes, **caractérisé en ce que** le corps de base (10) et les étriers (11) sont fabriqués par un procédé de moulage par injection.
